# EUROPÄISCHE PATENTSCHRIFT

(11) **EP 0 297 572 B1**
(45) Veröffentlichungstag und Bekanntmachung des Hinweises auf die Patenterteilung: **02.05.1991**
(21) Anmeldenummer: 88110444.2
(22) Anmeldetag: 30.06.1988
(51) Int. Cl.: H04R 7/26

(54) **Membran für einen Lautsprecher**
Membrane for loudspeaker
Membrane pour haut-parleur

(30) Priorität: 03.07.1987 DE 3722832; 29.12.1987 DE 3744356
(43) Veröffentlichungstag der Anmeldung: 04.01.1989
(73) Patentinhaber: EWD Electronic-Werke Deutschland GmbH, D-7730 Villingen-Schwenningen (DE); Elektrotechnik Ehmann GmbH, D-74831 Gundelsheim (DE)
(72) Erfinder: Thiele, Karl-Heinz, Dipl.-Phys., D-3150 Peine (DE); Ehmann, Jürgen, D-6953 Gundelsheim (DE); Harbarth, Klaus, Dipl.-Ing., D-6950 Mosbach (DE)
(74) Vertreter: Einsel, Robert, Dipl.-Ing.

(56) Entgegenhaltungen:
- DE-A- 2 541 391
- FR-A- 2 067 239
- FR-A- 2 310 053
- GB-A- 1 518 285
- GB-A- 2 112 604
- US-A- 3 093 207
- US-A- 3 285 364

## Beschreibung

Die Erfindung geht aus von einer Membran für einen Lautsprecher gemäß dem Oberbegriff der Ansprüche 1 und 2. Eine derartige Membran ist bekannt durch die US-3 285 364, 3 03 207 und GB-1 518 285.

Derartige Membranen mit zwei Folien mit unterschiedlichen Aufgaben sind fertigungstechnisch relativ schwierig herstellbar. Das beruht unter anderem darauf, daß die erste, zur Formstabilisierung dienende Folie am äußeren Rand der Membran, der über die Sicke mit dem Lautsprecherkorb verbunden ist, endet.

Der Erfindung liegt die Aufgabe zugrunde, die Fertigung derartiger Membranen mit zwei Kunststoffolien für unterschiedliche Aufgaben zu vereinfachen.

Diese Aufgabe wird durch die in den Ausprüchen 1 und 2 angegebenen Erfindungen gelöst. Vorteilhafte Weiterbildungen der Erfindungen sind in den Unteransprüchen angegeben.

Die erste, vorzugsweise aus Polycarbonat bestehende Folie mit einem relativ hohen Elastizitätsmodul übernimmt die Aufgabe der notwendigen Formstabilisieruung der Membran. Sie gibt somit der Membran die für eine verzerrungsfreie Wiedergabe notwendige Steifigkeit. Die zweite, kaschierte Folie ist als thermische Polyurethan-Folie ausgebildet und dient zur Bedämpfung von Partialschwingungen der Membran. Sie hat gegenüber der ersten Folie einen wesentlich kleineren Elastizitätsmodul. Durch diese Zweilagen-Membran können die Anforderungen einerseits an die Formstabilität der Membran und andererseits an die Bedämpfung der Partialschwingungen derart erfüllt werden, daß die Klangqualität des Lautsprechers erhöht wird. Die zweite, thermische Folie erstreckt sich vorzugsweise auch über den äußeren Randbereich der Membran und kann daher in vorteilhafter Weise zur Vereinfachung des Klebevorganges der Sicke mit der Membran zusätzlich mit herangezogen werden. Die thermische zweite Folie dient dann im Bereich der Membran zur Bedämpfung der Partialschwingungen und im Randbereich zusätzlich für einen Heißsiegelvorgang oder einen Heißpreßvorgang zur Befestigung der Sicke an der Membran. Die erfindungsgemäße Membran ist insbesondere geeignet für einen Konuslautsprecher für einen Fernsehempfänger.

Die Erfindung wird anhand der Zeichnung an Ausführungsbeispielen erläutert. Darin zeigen
Fig. 1 den Aufbau eines Konuslautsprechers,
Fig. 2 einen Ausschnitt aus der Fig. 1 bei "A" und
Fig. 3 eine andere Ausbildung von Membran und Sicke bei "B".

Fig. 1 zeigt einen Lautsprecher mit dem Korb 1, dem Magneten 2, der Schwingspule 3, der Zentriermembran 4, der konusförmigen Membran 5 und der Sicke 6. Die Zentriermembran 4 und die Sicke 6 sind durch einen Heißsiegelvorgang, einen Heißpreßvorgang oder durch Ultraschallschweißen jeweils mit dem Rand der Membran 5 verbunden. Der innere Rand der Zentriermembran 4 ist mit der Schwingspule 3 und der äußere Rand der Sicke 6 mit dem Korb 1 verbunden.

Fig. 2 zeigt den Aufbau der Membran 5. Die Membran 5 besteht aus einer ersten Folie 5a relativ großer Dicke von etwa 250 µm aus Polycarbonat mit einem Elastizitätsmodul von etwa 2 × 10³ N/mm². Auf die Vorderseite, also die in Schallabstrahlrichtung weisende Oberfläche der Folie 5a ist die zweite Folie 5b aufgedampft. Die Folie 5b ist eine thermische Polyurethan-Folie mit einer Dicke von ca 50 µm und einem Elastizitätsmodul von 10... 500 N/mm². Die zweite Folie 5b dient im wesentlichen zur Bedämpfung der Partialschwingungen der Membran 5 im oberen Randbereich und gleichzeitig zur Herstellung des Klebevorganges zwischen der Sicke 6 und der Membran 5.

Das Ausgangsmaterial für die Membran, d.h. eine Folie gemäß Fig. 2, hat eine große Wölbfähigkeit für einen Tiefziehvorgang und ist daher insbesondere für Konusmembranen geeignet.

In Fig. 1 ist angenommen, daß die Membran 5 mit der Sicke 6 verbunden ist. Diese Verbindung kann vorzugsweise durch einen Heißklebevorgang oder einen Heißpreßvorgang unter Ausnutzung der thermischen Schicht 5b oder durch Ultraschallschweißen erfolgen. Ein derartiges Verfahren ist beschrieben in der älteren am 23.12.87 unter der Nr. 36 20 889 offengelegten deutschen Ammeldung. Auf gleiche Weise kann die Membran 5 auch mit der Zentriermembran 4 verbunden werden.

Fig. 3 zeigt eine andere Ausführungsform der Membran und der Sicke 6. Im Gegensatz zu Fig. 1 bestehen Membran 5 und Sicke 6 aus dem gleichen durchgehenden Material und sind in einem Arbeitsvorgang durch Tiefziehen aus einem großflächigen Material mit den beiden Folien 5a und 5b hergestellt. Dazu werden z.B. große Platten mit einer Breite von etwa 1,2 m mit den beiden Folien 5a und 5b durch Aufkaschieren hergestellt. Die im Regelfall dünnere Folie 5b kann auch auf die dickere Folie 5a aufgewalzt sein. Durch das Verhältnis zwischen der Dicke D der Folie 5a und der Dicke d Folie 5b kann das Klangverhalten des mit der Membran 5 versehenden Lautsprechers je nach Bedarf beeinflußt werden. Die Dicke D der Folie 5a beträgt z.B. 200 µm ± 40 µm und die Dicke d der Folie 5b 100 µm ± 50 µm. Das Dickenverhältnis D/d kann also im Extremfall auch in der Größenordnung von 1 liegen.

Durch den Tiefziehvorgang kann die Gesamtdicke (D + d) im Bereich der Sicke 6 kleiner sein als im Bereich der Membran 5, wobei vorzugsweise das Dickenverhältnis D/d bei Membran 5 und Sicke 6 gleich ist.

## Patentansprüche

1. Membran für einen Lautsprecher, die aus einer ersten, zur Formstabilisierung dienenden Kunststoffolie (5a) und aus einer darauf aufgebrachten zweiten, zur Bedämpfung von Partialschwingungen dienenden Kunststoffolie (5b) besteht, **dadurch gekennzeichnet**, daß die den äußeren Rand der Membran mit dem Lautsprecherkorb (1) verbindende Sicke (6) durchgehend aus demselben zweilagigen Material wie die Membran hergestellt ist.

2. Membran für einen Lautsprecher, die aus einer ersten zur Formstabilisierung dienenden Kunststoffolie (5a) und aus einer darauf aufgebrachten zweiten, zur Bedämpfung von Partialschwingungen dienenden Kunststoffolie (5b) besteht, **dadurch gekennzeichnet**, daß die den äußeren Rand der Membran mit dem Lautsprecherkorb (1) verbindende Sicke (6) aus thermoplastischem Polyurethan besteht und durch einen Heißpreßvorgang mit der zweiten Schicht (5b) verbunden ist.

3. Membran nach Anspruch 1 oder 2, **dadurch gekennzeichnet**, daß die erste Folie (5a) aus Polycarbonate besteht.

4. Membran nach Anspruch 1, **dadurch gekennzeichnet**, daß die zweite Folie (5b) aus Polycarbonat besteht.

5. Membran nach Anspruch 1 oder 2, **dadurch gekennzeichnet,** daß der E-Modul der ersten Folie (5a) etwa 2 · 10³ N/mm² und der E-Modul der zweiten Folie (5b) etwa 10-500 N/mm² beträgt.

6. Membran nach Anspruch 1 oder 2, **dadurch gekennzeichnet**, daß die zweite Folie (5b) nur auf die vordere, in Abstrahlrichtung weisende Oberfläche der Membran (5) aufgebracht ist.

7. Membran nach Anspruch 1 oder 2, **dadurch gekennzeichnet**, daß die Membran in einem Arbeitvorgang aus einem fertigen, großflächigen, beide Folien (5a, 5b) enthaltenden Material durch Tiefziehen hergestellt ist.

8. Membran nach Anspruch 1 oder 2, **dadurch gekennzeichnet**, daß die erste Folie (5a) eine Dicke (D) von ca 200 µm ± 40 µm und die zweite Folie (5d) eine Dicke (d) von ca 100 µm ± 50 µm aufweist.

## Claims

1. A membrane for a loudspeaker, which consists of a first plastics film (5a) which serves to stabilise shape and of a second plastics film (5b) applied thereto which serves to damp partial resonance, **characterised in that** the corrugation (6) which connects the outer edge of the membrane with the loudspeaker chassis frame (1) is manufactured with the same two-layer material as the membrane.

2. A membrane for a loudspeaker, which consists of a first plastics film (5a) which serves to stabilise shape and of a second plastics film (5b) applied thereto which serves to damp partial resonance, **characterised in that** the corrugation (6) connecting the outer edge of the membrane with the loudspeaker chassis frame (1) consists of thermoplastic polyurethane and is connected to the second layer (5b) by a hot process.

3. A membrane according to claim 1 or 2, **characterised in that** the first film (5a) consists of polycarbonate.

4. A membrane according to claim 1, **characterised in that** the second film (5b) consists of polyurethane.

5. A membrane according to claim 1 or 2, **characterised in that** the E-modulus of the first film (5a) amounts to approximately 2 · 10³ N/mm² and the E-modulus of the second film (5b) amounts to approximately 10-500 N/mm².

6. A membrane according to claim 1 or 2, **characterised in that** the second film (5b) is only applied to the front surface of the membrane (5) which is directed in the direction of radiation.

7. A membrane according to claim 1 or 2, **characterised in that** the membrane is manufactured by deep drawing in one operation from a finished, sheet material containing both films (5a, 5b).

8. A membrane according to claim 1 or 2, **characterised in that** the first film (5a) has a thickness (D) of about 200 µm +/- 40 µm and the second film (5b) has a thickness (d) of about 100 µm +/- 50 µm.

## Revendications

1. Membrane pour un haut-parleur qui se compose d'une première feuille de matière plastique (5a), qui sert à stabiliser la forme, et d'une seconde feuille de matière plastique (5b), appliquée sur celle-ci, qui sert à amortir les oscillations partielles, **caractérisée en ce** que la moulure (6), qui relie le bord extérieur de la membrane au saladier (1) du haut-parleur, est fabriquée de bout en bout en la même matière à deux couches que la membrane.

2. Membrane pour un haut-parleur qui se compose d'une première feuille de matière plastique (5a), qui sert à stabiliser la forme, et d'une seconde feuille de matière plastique (5b), appliquée sur celle-ci, qui sert à amortir les oscillations partielles, **caractérisée en ce** que la moulure (6), qui relie le bord extérieur de la membrane au saladier (1) du haut-parleur, est constituée par du polyuréthane thermoplastique et qu'elle est reliée à la seconde couche (5b) par une opération de pressage à chaud.

3. Membrane selon la revendication 1 ou 2, **caractérisée en ce** que la première feuille (5a) est en polycarbonate.

4. Membrane selon la revendication 1, **caractérisée en ce** que la seconde feuille (5b) est en polyuréthane.

5. Membrane selon la revendication 1 ou 2, **caractérisée en ce** que le module d'élasticité de la première feuille (5a) est d'environ 2 × 10³ N/mm² et le module d'élasticité de la seconde feuille (5b) d'environ 10 à 500 N/mm².

6. Membrane selon la revendication 1 ou 2, **caractérisée en ce** que la seconde feuille (5b) n'est appliquée que sur la surface frontale de la membrane (5) qui indique le sens de rayonnement du son.

7. Membrane selon la revendication 1 ou 2, **caractérisé en ce** que la membrane est réalisée en une opération par emboutissage à partir d'un produit fini de grande surface qui contient les deux feuilles (5a, 5b).

8. Membrane selon la revendication 1 ou 2, **caractérisée en ce** que la première feuille (5a) a une épaisseur (D) d'environ 200 µm ± 10 µm et la seconde feuille (5b) une épaisseur (d) d'environ 100 µm ± 50 µm.
